# EUROPÄISCHE PATENTSCHRIFT

(11) **EP 0 663 498 B1**
(45) Veröffentlichungstag und Bekanntmachung des Hinweises auf die Patenterteilung: **08.07.1998**
(21) Anmeldenummer: 95100397.9
(22) Anmeldetag: 13.01.1995
(51) Int. Cl.: E05B 27/00

(54) **Schliesszylinder**
Cylinder lock
Serrure cylindrique

(30) Priorität: 18.01.1994 DE 9400744 U
(43) Veröffentlichungstag der Anmeldung: 19.07.1995
(62) Teilanmeldung aus: 97121318.6
(73) Patentinhaber: Niemann, Hans-Dieter, D-50169 Kerpen-Horrem (DE)
(72) Erfinder: Krämer, Stephan, D-51109 Köln (DE); Budich, Andreas, D-53844 Troisdorf (DE)
(74) Vertreter: Eichler, Peter, Dipl.-Ing.

(56) Entgegenhaltungen:
- DE-A- 2 828 343
- DE-B- 1 055 996
- FR-A- 2 588 033

## Beschreibung

Die Erfindung bezieht sich auf einen Schließzylinder, dessen im Gehäuse drehbeweglicher Kern radial an einen Schlüsselkanal angrenzende verschiebliche Kernstifte hat, die mit federbelasteten Gehäusestiften bei Betätigung mit einem stiftseitig geeignet eingeschnittenen Schlüssel im Sinne einer Freigabe einer Drehbewegung des Kerns zusammenwirken, und der in seinem Kern mindestens ein weiteres Sperrteil aufweist, das mit dem Schlüssel in dessen Einschubrichtung entgegen einer Federkraft aus einer Sperrstellung mit Sperreingriff in eine Drehfreigabestellung verstellbar ist, in der das Gehäuse eine Ringnut aufweist, die Bewegungsfreiraum für das drehbeaufschlagte Sperrteil ist, wobei die Ringnut des Gehäuses außerhalb seines Stiftbereichs angeordnet ist, und wobei das Sperrteil mit der Schlüsselspitze beaufschlagbar ist.

Ein Schließzylinder mit den eingangs genannten Merkmalen ist aus der DE-C-10 55 996 bekannt.

Der Erfindung liegt die Aufgabe zugrunde, einen Schließzylinder mit den eingangs genannten Merkmalen so zu verbessern, daß er eine größere Sicherheit gegen die Benutzung von falschen Schlüsseln bietet, ohne dabei die Funktionssicherheit der herkömmlichen Stiftzuhaltungen zu beeinträchtigen.

Diese Aufgabe wird dadurch gelöst, daß das Sperrteil als Stift einer im axialen Endbereich des Gehäuses ausgebildeten axial wirkenden Zuhaltung ausgebildet ist, die eine radiale Trennebene besitzt, die zwischen einem am Kern befestigten, mit einer Schlüsselkanalfortsetzung versehenen Kernringvorsprung und einem gehäusefesten Ring liegt, wobei die Zuhaltung aus einem im Kernringvorsprung im Bereich der Schlüsselkanalfortsetzung gehaltenen axial von der Schlüsselspitze verschiebbaren Kernringstift und einem in dem gehäusefesten Ring axial verschiebbaren stiftartigen Sperrteil besteht.

Für die Erfindung ist von Bedeutung, daß zwar ein Eingriff des Sperrteils in das Gehäuse erfolgt, um eine unerwünschte Drehbewegung des Kerns auszuschließen, daß andererseits aber eine axial, also in Einschubrichtung erfolgende Verstellbewegung des Sperrteils erforderlich ist, um dieses in die Drehfreigabestellung zu bewegen. Infolgedessen kann das Sperrteil einer herkömmlichen Ausbildung eines Schließzylinders optimal angepaßt werden, ohne in dessen Stiftzuhaltungs- oder Schlüsselkanalbereich eingreifen zu müssen. Insbesondere ist die Verdrehung des Kerns im Gehäuse infolge einer außerhalb des Stiftbereichs gelegenen axial wirkenden Zuhaltung möglich. Die das Sperrteil aufweisenden Bauteile können als kompakte Baueinheit ausgebildet sein, die verdrehfest im Gehäuse angeordnet wird und mit dem Kern bzw. dessen radialen Kernringvorsprung zusammenwirkt. Dieses Zusammenwirken kann in bei üblichen Schlitzzuhaltungen bekannter Weise durchgeführt werden. Hierzu ist der Schließzylinder so ausgebildet, daß das Sperrteil von dem Schlüssel mit einem Kernringstift in seine Drehfreigabestellung verstellbar ist. Es ist dann nicht erforderlich, den der Betätigung des Sperrteils dienenden Schlüssel direkt auf das Sperrteil einwirken zu lassen, was wegen der meist spezifischen Ausbildung der Schlüsselspitze zu erhöhtem konstruktiven Mehraufwand führen könnte. Vielmehr wird ein Kernringstift benutzt, der in seiner Funktion den herkömmlichen Kernstiften entspricht, so daß der Schlüssel den Sicherheitsanforderungen entsprechend unterschiedlich angepaßt ausgebildet sein kann.

Die Erfindung wird anhand eines in der Zeichnung dargestellten Ausführungsbeispiels erläutert. Es zeigt:
- Fig.1: einen schematischen Längsschnitt eines erfindungsgemäßen Schließzylinders in der Ebene seiner Zuhaltungsbohrungen, und
- Fig.2: den Schnitt AB der Fig.1.

Der in den Figuren dargestellte Schließzylinder 10 hat ein Gehäuse 11 mit einer Gehäusebohrung, in der ein Kern 12 drehbar angeordnet ist. Das Gehäuse 11 ist für einen Doppelzylinder bestimmt und demgemäß mit einer mittig zwischen den beiden Gehäusehälften angeordneten Nut für einen nicht dargestellten Schließbart versehen. Der Kern 12 ist mit einem Schlüssel drehverstellbar, der in einen Schlüsselkanal 13 einschiebbar ist. Vertikal zum Schlüsselkanal 13 sind in dessen Ebene Kernstifte in entsprechenden Bohrungen des Kerns 12 und Gehäusestifte in entsprechenden Bohrungen des Gehäuses 11 angeordnet. Die Stifte sind von an gehäusefesten Widerlagerstiften abgestützten Federn federbelastet und bilden Stiftzuhaltungen, die ein Verdrehen des Kerns 12 wirksam verhindern, wenn sie nicht von dem mit Einschnitten versehenen Schlüssel entgegen ihrer Federbelastung mit einem Einschnitt in die einzige vorbestimmte Stellung verschoben sind, in der die Trennebene der Stifte mit dem Außenumfang des Kerns 12 zusammenfällt. In diesem Fall verhindern sie eine Drehverstellung des Kerns 12 nicht.

Zusätzlich zu den vorbeschriebenen Stiftzuhaltungen ist ein zusätzliches Sperrteil 17' vorhanden, das ebenfalls vom Schlüssel in eine vorbestimmte Stellung verschoben werden muß, damit der Kern 12 im Gehäuse 11 verdreht werden kann.

In den Fig.1,2 ist eine Ausgestaltung des Schließzylinders 10 dargestellt, bei der ein radialer Kernringvorsprung 20 am Kern 12 befestigt und infolgedessen mit diesem verdrehbar ist. Eine solche Verdrehung des Kerns 12 mit einem zugehörigen Schlüssel ist jedoch nur dann möglich, wenn zuvor eine Entsperrung des Sperrteils 17' stattgefunden hat. Das Sperrteil 17' ist als längsverstellbarer Stift ausgebildet, der in einem gehäusefesten Verschlußring 35 schlüsselverschieblich angeordnet ist. Der Verschlußring 35 ist in einer Gehäusebohrung 36 angeordnet, deren Außendurchmesser der Ringnut 19 für den radialen Kernringvorsprung 20 entspricht. Es sind jedoch Befestigungsstifte 44 vorgesehen, die das Gehäuse 11 mit dem Verschlußring 35 fest verbinden. Der Verschlußring 35 hat eine Bohrung 34, die mit dem für die Schlüsselschulter des Schlüssels 16 bestimmten Bereich des Schlüsselkanals 13 fluchtet und der Aufnahme der Feder 25 dient, die sich einerseits an einem Widerlagerstift und andererseits an dem Sperrteil 17' abstützt. Sofern der Kernringvorsprung 20 in der in Fig.1 dargestellten Verdrehstellung ist, greift das Sperrteil 17' in eine Ausnehmung 20' des Kernringvorsprungs 20 ein und verhindert damit ein Verdrehen dieses Kernringvorsprungs 20. Das Sperrteil 17' verschiebt einen Kernringstift in die aus der Fig.1 ersichtliche Stellung. Wird ein passender Schlüssel eingeschoben, so ist dieser im Bereich seiner Schulter so ausgebildet, nämlich mit einer Ausnehmung versehen, daß er das Sperrteil 17' mit Hilfe des Kernringstifts 33 so verschiebt, daß beider Trennebene mit der Ebene zwischen dem Kernringvorsprung 20 und des Verschlußrings 25 gleich liegt. Der Kern 12 kann infolgedessen verdreht werden.

## Patentansprüche

1. Schließzylinder (10), dessen im Gehäuse (11) drehbeweglicher Kern (12) radial an einen Schlüsselkanal (13) angrenzende verschiebliche Kernstifte hat, die mit federbelasteten Gehäusestiften bei Betätigung mit einem stiftseitig geeignet eingeschnittenen Schlüssel im Sinne einer Freigabe einer Drehbewegung des Kerns (12) zusammenwirken, und der in seinem Kern (12) mindestens ein weiteres Sperrteil (33) aufweist, das mit dem Schlüssel (16) in dessen Einschubrichtung (18) entgegen einer Federkraft (25) aus einer Sperrstellung mit Sperreingriff in eine Drehfreigabestellung verstellbar ist, in der das Gehäuse (11) eine Ringnut (19) aufweist, die Bewegungsfreiraum für das drehbeaufschlagte Sperrteil (33) ist, wobei die Ringnut (19) des Gehäuses (11) außerhalb seines Stiftbereichs angeordnet ist, und wobei das Sperrteil (33) mit der Schlüsselspitze beaufschlagbar ist, **dadurch gekennzeichnet**, daß das Sperrteil (33) als Stift (33) einer im axialen Endbereich des Gehäuses (11) ausgebildeten axial wirkenden Zuhaltung (33,17') ausgebildet ist, die eine radiale Trennebene besitzt, die zwischen einem am Kern befestigten, mit einer Schlüsselkanalforsetzung versehenen Kernringvorsprung (20) und einem gehäusefesten Ring (35) liegt, wobei die Zuhaltung aus einem im Kernringvorsprung im Bereich der Schlüsselkanalfortsetzung gehaltenen axial von der Schlüsselspitze verschiebbaren Kernringstift (33) und einem in dem gehäusefesten Ring (35) axial verschiebbaren stiftartigen Sperrteil (17') besteht.

2. Schließzylinder nach Anspruch 1, **dadurch gekennzeichnet**, daß das Sperrteil (17') mit der zugehörigen Feder (25) in einer an den Schlüsselkanal (13) anschließenden Bohrung (34) eines mit dem Gehäuse (11) fest verbundenen Verschlußrings (35) vorhanden ist, der in einer Gehäusebohrung (36) für den Kernringvorsprung (20) angeordnet ist.

## Claims

1. Cylinder lock (10) whose core (12), rotatably moveable in the housing (11), has displaceable core pins radially adjacent to a key channel (13), said core pins cooperating with spring-loaded housing pins upon actuation by a key, suitably indented on the pin side, in the sense to free the core (12) for rotational movement, and which has in its core (12) at least one further blocking part (33) which is displaceable by the key (16) in its direction of insertion (18) against a spring force (25), from a blocking position with blocking engagement into a rotationally free position, wherein the housing (11) has an annular groove (19) which is the free space for movement for the rotatably actuated blocking part (33), wherein the annular groove (19) of the housing (11) is arranged outside its pin region, and wherein the blocking part (33) is arranged to be actuated by the tip of the key, **characterised in that** the blocking part (33) is formed as pin (33) of an axially acting tumbler (33, 17') formed in the axial end region of the housing (11), said tumbler having a radial dividing plane which lies between a core ring protuberance (20) fixed to the core and provided with a key channel extension on the one hand and a ring (35) fixed to the housing on the other hand, and wherein the tumbler comprises a core ring pin (33) axially displaceable by the key tip and held in the core ring protuberance in the region of the key channel extension, and a pin-type blocking part (17') axially displaceable in the ring (35) fixed to the housing.

2. Cylinder lock according to claim 1, **characterised in that** the blocking part (17') with the associated spring (25) is provided in a bore (34), connected to the key channel (13), of a closure ring (35) connected fixedly to the housing (11), with the closure ring being arranged in a housing bore (36) for the core ring protuberance (20).

## Revendications

1. Cylindre de fermeture (10) dont le barillet (12) mobile en rotation dans l'enveloppe (11) comporte des tiges de barillet mobiles, voisines radialement d'un canal de clé (13), qui coopèrent avec des tiges d'enveloppe chargées par ressort, lors d'un actionnement à l'aide d'une clé crantée d'une manière appropriée, côté tiges, pour autoriser une rotation du barillet (12), et qui comporte dans son barillet (12) au moins un autre élément de blocage (33) apte à être déplacé avec la clé (16), dans le sens d'introduction (18) de celle-ci et à l'encontre d'une force de ressort (25), d'une position de blocage avec contact de blocage vers une position autorisant une rotation, dans laquelle l'enveloppe (11) comporte une rainure annulaire (19) qui constitue un espace libre de mouvement pour l'élément de blocage (33) sollicité en rotation, étant précisé que la rainure annulaire (19) de l'enveloppe (11) est disposée à l'extérieur de la zone de tiges de celle-ci, et que l'élément de blocage (33) est apte à être sollicité par la pointe de la clé, **caractérisé** en ce que l'élément de blocage (33) est conçu comme une tige (33) d'un mécanisme de retenue (33, 17') à action axiale qui est formé dans la zone d'extrémité axiale de l'enveloppe (11) et qui comporte un plan de séparation radial situé entre une saillie annulaire de barillet (20) fixée au barillet et pourvue d'un prolongement de canal de clé, et une bague (35) solidaire de l'enveloppe, étant précisé que le mécanisme de retenue se compose d'une tige annulaire de barillet (33) retenue dans la saillie annulaire de barillet, dans la zone du prolongement de canal de clé, et apte à être déplacée axialement par la pointe de la clé, et d'un élément de blocage en forme de tige (17') mobile axialement dans la bague (35) solidaire de l'enveloppe.

2. Cylindre de fermeture selon la revendication 1, **caractérisé** en ce que l'élément de blocage (17'), avec le ressort associé (25), est prévu dans un perçage (34), voisin du canal de clé (13), d'une bague de fermeture (35) qui est solidaire de l'enveloppe (11) et qui est disposée dans un perçage d'enveloppe (36) pour la saillie annulaire de barillet (20).
